# EUROPÄISCHE PATENTSCHRIFT

(11) **EP 0 043 898 B1**
(45) Veröffentlichungstag und Bekanntmachung des Hinweises auf die Patenterteilung: **16.11.1983**
(21) Anmeldenummer: 81103319.0
(22) Anmeldetag: 02.05.1981
(51) Int. Cl.: B21C 47/06

(54) **Stellvorrichtung für die Andrückrollen von Bandhaspeln**
Regulating device for the wrapper rolls of band coilers
Appareil de réglage pour les galets de pression d'enrouleuses à bandes

(30) Priorität: 12.07.1980 DE 3026524
(43) Veröffentlichungstag der Anmeldung: 20.01.1982
(73) Patentinhaber: SMS SCHLOEMANN-SIEMAG AKTIENGESELLSCHAFT, 40237 Düsseldorf (DE)
(72) Erfinder: Hild, Berthold, D-5909 Burbach-Wahlbach (DE); Braun, Martin, D-5910 Kreuztal-Ferndorf (DE); Münker, Max, D-5912 Hilchenbach 4 (DE)
(74) Vertreter: Hemmerich, Friedrich Werner

## Beschreibung

Die Erfindung betrifft eine Stellvorrichtung für die Andrückrollen von Bandhaspeln in Warmbandstraßen, bei welcher jeder von einem Gelenkgetriebe gestützte und geführte Rollenträger für das Schließen und Öffnen des Andrückrollen-Aggregates relativ zum Wickeldorn durch ein kombiniertes Pneumatik-Hydraulik-Stellgerät betätigbar ist, und bei welcher das Pneumatik-Hydraulik-Stellgerät aus einem hubwegbegrenzten Pneumatikzylinder und einem in dessen Kolbenstange untergebrachten Hydraulikzylinder besteht, wobei die Kolbenstange des HydrauHkzylinders an den Stütz- und Führungsorganen des Rollenträgers angreift und wobei die Druckmittelbeaufschlagung des Pneumatikzylinders und Hydraulikzylinders unabhängig steuerbar ist.

Eine Stellvorrichtung mit disem gattungsgemäßen Aufbau ist bereits bekannt durch die DE-A-1 499123. Sie ist baulich und wirkungsmäßig so ausgelegt, daß nach dem Einlaufen der ersten Bandwindung in den Handhaspel jede Andrückrolle gesondert unmittelbar vor Eintreffen des durch die Lage der Bandspitze bestimmten Bereichs der Durchmesserzunahme des Bandbundes jeweils um das Maß der Bandstärke vom Wickeldorn entfernt wird. Die für die Bandbundvergrößerung erforderliche Abhebebewegung der Andrückrollen wird hier also nicht durch den sich an der Stelle des Bandanfangs vergrößernden Bandbund selbst, sondern vielmehr schon vor Eintreffen des Vergrößerungsbereiches an der Andrückrolle durch besondere Verstellmittel bewirkt, damit die Andrückrollen während des Wickelvorganges keine deformierenden Kräfte auf das Walzband ausüben können.

Das der Stellvorrichtung für die Andrückrollen zugeordnete Pneumatik-Hydraulik-Stellgerät ist zu diesem Zweck so ausgelegt, daß mit Hilfe seines Pneumatikzylinders die Andrückrolle vor dem Einlaufen der Bandspitze in den Bandhaspel relativ zum Umfang des Wickeldorns auf einen Spattabstand voreingestellt wird, der etwa um 10% kleiner als die jeweilige Banddicke bemessen ist. Das den Kolben des Pneumatikzylinders beaufschlagende Luftkissen wirkt dabei als Stoßdämpfer. Nach dem Einlaufen der Bandspitze in den Bandhaspel erfolgt durch den Hydraulikzylinder des kombinierten Pneumatik-hydraulik-Stellgerätes die Zustellung der Andrückrolle in der Weise, daß der Steuerkolben des Hydraulikzylinders durch eine Pumpe entsprechend der von der Drehzahl des Bandhaspels und der Banddicke abhängigen Durchmesserzunahme des Bandbundes beaufschlagt wird, und zwar dergestalt, daß die Einstellung der Andrückrolle auf den neuen Bandbunddurchmesser stattfindet, bevor der Bereich der Durchmesserzunahme an der betreffenden Andrückrolle eintrifft. Die bekannte Stellvorrichtung arbeitet also mit zyklisch intermittierender Beaufschlagung des Hydraulikzylinders am kombinierten Pneumatik-Hydraulik-Stellgerät, um die Stellung der Andrückrolle an die jeweilige Durchmesserzunahme des Bandbundes anzupassen.

Nachteilig bei der bekannten Stellvorrichtung ist aber, daß an deren kombiniertem Pneumatik-Hydraulik-Stellgerät der Pneumatikzylinder für einen relativ großen Hubweg ausgelegt werden muß, da er nicht nur als Stoßdämpfer beim Auftreten von plötzlichen Ausweichbewegungen der Andrückrolle relativ zum Wickeldron dient, sondern vielmehr auch für die Voreinstellung der Andrückrolle relativ zum Umfang des Wickeldorns vor dem Einlaufen des Bandes benutzt werden muß. Hingegen ist der Hydraulikzylinder des bekannten kombinierten Pneumatik-Hydraulik-Stellgerätes nur für einen relativ geringen Stellhub ausgelegt, da er nur während einiger weniger Bandwindungen in zügiger Bewegung der von der jeweiligen Banddicke abhängigen Durchmesserzunahme des Bandbundes nachgeführt werden muß.

Die praktische Erfahrung hat aber gezeigt, daß die Betriebscharakterik der großvolumigen Pneumatikzylinder problematisch ist, wenn sie als Stellgerät zum Anlegen oder Abschwenken der Andrückrollen gegenüber dem Wickeldorn des Bandhaspels benutzt werden. Ihre optimale Funktion wird nämlich dadurch beeinträchtigt, daß die Betriebscharakteristik direkt vom jeweiligen Volumen des Pneumatikzylinders abhängig ist und dieses wiederum durch die für den jeweiligen Wickelvorgang notwendige Voreinstellung der Andrückrolle zum Umfang des Wickeldorn bestimmt wird. Die Federrate des Pneumatikzylinders ist also von dessen von Fall zu Fall unterschiedlichem Wirkvolumen abhängig und kann nicht frei gewählt werden.

Die Erfindung bezweckt die Beseitigung dieses beträchtlichen Mangels. Daher ist ihr das Ziel gesetzt, eine Stellvorrichtung der gattungsgemäßen Art so auszulegen, daß bei frei wählbarer Federrate für das Pneumatik-Hydraulik-Stellgerät der Stellvorrichtung nicht nur das Anstellen der Andrückrollen gegen den Wickeldorn vor dem Einlauf der Bandspitze sowie das Abschwenken derselben nach dem Bandeinlauf sicher ermöglicht wird, sondern auch für das Anschwenken der Andrückrollen an den Bundumfang vor dem Einlaufen des Bandendes in den Bandhaspel zunächst eine Vorpositionierung noch während der Wickelphase in der Weise zuläßt, daß der Resthub zum Anlegen der Andrückrollen mit verringerter Geschwindigkeit durchgeführt und damit deren Aufprallernergie gegen den Bandbund auf ein Mindestmaß beschränkt werden kann.

Die Lösung dieser Aufgabe wird nach der Erfindung grundsätzlich durch die Kennzeichnungsmerkmale des Anspruchs 1 erreicht.

Der besondere Vorteil einer solchermaßen ausgebildeten Stellvorrichtung liegt darin, daß sämtliche Primär-Bewegungsabläufe durch die Hydraulikzylinder der kombinierten Pneumatik-Hydraulik-Stellgeräte ausgeführt werden und daher die Hydraulikflüssigkeit mittels einer angepaßten Steuerung eine justierbare konstante Stellgeschwindigkeit, unabhängig von den Lastveränderungen, erlaubt. Im angelegten Zustand der Andrückrollen, während des Bandeinlaufs, sind die Pneumatikzylinder der kombinierten Pneumatik-Hydraulik-Stellgeräte -wie bisher- in Funktion, wobei sie eine annähernd konstante Federrate bewirken, weil infolge der hohen Kompressibilität der Luft und des nachgeschalteten großen Volumens kein merkbarer Kraftanstieg am Zylinder beim Verdrängen der Andrückrollen erfolgt.

Ein weiteres, erfindungswesentliches Ausgestaltungsmerkmal der Stellvorrichtung ist dabei im zweiten Anspruch angegeben. Es wird hierdurch nämlich nicht nur eine minimale Baulänge für die kombinierten Pneumatik-Hydraulik-Stellgeräte geschaffen, sondern zugleich auch gewährleistet, daß die primären Stellbewegungen ausschließlich von deren Hydraulik-Zylindern ausgeführt werden und in jedem Falle die vorgegebene Federrate der Pneumatikzylinder erhalten bleibt.

Nach DE-A-1 499123 ist zwar dem Pneumatikzylinder des kombinierten Pneumatik-Hydraulik-Stellgerätes bereits eine Hubbegrenzung zugeordnet. Diese muß jedoch entsprechend dem unterschiedlichen Anstellweg für die Andrückrollen beim Wickeln unterschiedlicher Bandstärken voreingestellt werden, wobei der Hubweg des Pneumatikzylinders in jedem Falle beträchtlich größer als der maximale Ausweichhub für die Andrückrollen ist.

Ein anderes wichtiges Weiterbildungsmerkmal der Erfindung ist durch den Anspruch 3 gekennzeichnet. Es stellt nämlich sicher, daß das Anstellen der Andrückrollen gegen den Wickeldorn vor dem Einlaufen der Bandspitze sowie auch das Abschwenken derselben nach dem Bandeinlauf exakt und zügig bewirkt werden kann.

Andere vorteilhafte Ausgestaltungsmerkmale für die erfindungsgemäße Stellvorrichtung sind noch in den Ansprüchen 4 bis 6 aufgezeigt. Während durch das Merkmal des Anspruchs 4 die Steuerbarkeit des Hydraulikzylinders im kombinierten Pneumatik-Hydraulik-Stellgerät optimiert werden kann, ergibt sich durch die Maßnahme des Anspruchs eine besonders einfach und kompakte Bauart des kombinierten Pneumatik-Hydraulik-Stellgerätes. Durch die Maßnahme des Anspruchs 6 wird die Arbeitsweise der durch die Stellvorrichtung bewegbaren Andrückrollen im Zusammenwirken mit dem Wickeldorn und dem Walzband begünstigt. Eine solche Ausbildung ist zwar an sich bekannt durch DE-B-1 156041, jedoch wird dort mit baulich aufwendigen und getrennt voneinander eingebauten Pneumatik-und Hydraulik-Stellgeräten gearbeitet.

In der einzigen Figur der Zeichnung ist in Seitenansicht und teilweise im Schnitt die Stellvorrichtung für eine einzelne Andrückrolle und eine gemeinsam mit dieser bewegbare Umlenkschale in Zuordnung zum Wickeldorn eines Unterflurhaspels gezeigt, wobei an einem den Rollen-und Schalenträger stützenden und führenden Gelenkviereck ein erfindungsgemäßes Pneumatik-Hydraulikstellgerät angreift.

In der Zeichnung sind dem Wickeldorn 1 eines Unterflurhaspels eine Andrückrolle 2 und eine Umlenkschale 3 zugeordnet, die an einem gemeinsamen Rollen- und/oder Schalenträger4 sitzen. Der Rollen- und/oder Schalenträger 4 wird dabei von einem Gelenkviereck gestützt und geführt, dessen beide Schwinghebel und 7 in einem ortsfesten Gestell 8 um die Achsen 9 und 10 begrenzt schwenkbar gelagert sind. Am Schwinghebel greift dabei über einen Arm 11 die Kolbenstange 12 eines Pneumatik-Hydraulikstellgerätes 13 an, welches sich wiederum an einem Ausleger 14 des ortsfesten Gestelles 8 abstützt. Das Pneumatik-Hydraulikstellgerät 13 besteht wiederum aus einem Pneumatikzylinder 15, in dessen Zylindergehäuse 16 ein Plungerkolben 17 sitzt, der einen begrenzten Hubweg 18 verhältnismäßig geringer Länge hat.

Der Plungerkolben 17 ist als relativ großvolumiger Hohlkolben ausgeführt und steht über mindestens einen Durchlaß 19 im Kolbenboden mit dem Druckraum 20 des Zylindergehäuses 16 in Dauerverbindung. Damit weist der Pneumatikzylinder 15 trotz eines verhältnismäßig kleinen Druckraumes 20 ein beträchtliches Luftvolumen auf, welches über den maximalen Hubweg 18 des Plungerkolbens 17 hinweg eine annährend konstante Federrate gewährleistet.

Durch den im Druckraum 20 anstehenden Luftdruck wird der Plungerkolben 17 des Pneumatikzylinders 15 in seiner - aus der Zeichnung ersichtlichen - ausgefahrenen Stellung abgestützt.

Innerhalb des Plungerkolbens 17 und einer sich nach oben an diesen anschließenden, kolbenstangenartigen Verlängerung 21 ist ein doppelt wirkender Hydraulikzylinder 22 ausgebildet, dessen Druckraum 23 über eine Leitung 24 mit der Druckflüssigkeits-Lieferquelle verbindbar ist, während sein Druckraum 25 über eine Leitung 26 an diese Druckflüssigkeits-Lieferquelle angeschlossen werden kann. Der Differentialkolben 27 des Hydraulikzylinders 22 ist fest mit der Kolbenstange 12 verbunden.

Durch Beaufschlagung des Druckraumes 23 des Hydraulikzylinders 22 mit Druckflüssigkeit wird der Differentialkolben 27 innerhalb des Plungerkolbens 17 bzw. dessen Verlängerung 21 nach oben gefahren und damit die Kolbenstange 12 aufwärts bewegt. Über das Gelenkviereck5 sowie den Rollen- und/oder Schalenträger4 werden damit die Andrückrolle und die Umlenkschale 3 gegen den Umfang des Wickeldorns 1 angestellt. Durch Regelung der Zulaufgeschwindigkeit für die Druckflüssigkeit in den Druckraum 23 kann die Anstellgeschwindigkeit für die Andrückrolle 2 und die Umlenkschale 3 beliebig gesteuert werden. Durch Druckregelung der Hydraulikflüssigkeit läßt sich andererseits auch der Anpreßdruck der Andrückrolle 2 gegen den Wickeldorn 1 regeln. Jede eingestellte Position des Differentialkolbens 27 kann dadurch fixiert werden, daß Hydraulikflüssigkeit auch im Druckraum 25 des Hydraulikzylinders 22 ansteht und so den Differentialkolben 27 in der jeweiligen Position fixiert und die Bewegungen der Kolbenstange 12 dämpft.

Dlese Wirkungsweise ist besonders für den Fall wichtig, daß vor dem Einlaufen des Bandendes in den Unterflurhaspel die Andrückrolle 2 und/oder die Umlenkschale 3 schon während der Wickelphase des Bandbundes in eine Vorposition gestellt werden soll, aus welcher dann der Resthub zum Anlegen der Andrückrolle 2 bzw. Umlenkschale gegen den Bundumfang mit geringerer Vorschubgeschwindigkeit durchgeführt wird, um die Aufprallenergie auf den Umfang des Bandbundes auf ein Mindestmaß zu beschränken und Bandbeschädigungen zu vermeiden.

Zum Abschwenken der Andrückrolle 2 und der Umlenkschale 3 vom Wickeldorn 1 nach erfolgtem Bandeinlauf wird der Druckraum 23 des Hydraulikzylinders 22 von der Druckflüssigkeit entlastet und andererseits Druckflüssigkeit durch die Leitung 26 in den Druckraum 25 geführt. Hierdurch wird der Differentialkolben 27 nach unten geschoben, so daß über die Kolbenstange 12 das Gelenkviereck 5 der Rollen- und Schalenträger 4 sich mit der Andrückrolle und der Umlenkschale 3 vom Wickeldorn 1 wegbewegt.

Ausweichbewegungen der Andrückrolle 2 und der Umlenkschale 3 relativ zum Wickeldorn 1, welche sich immer dann zwangsläufig ergeben, wenn entweder beim Beginn des Wickelvorgangs die Überlappung des Bandanfangs oder aber bei Beendigung des Wickelvorgangs das Bandende unter ihnen hindurchläuft, werden auschließlich vom Pneumatikzylinder 15 aufgenommen. Die sich hierbei ergebenden momentanen Beschleunigungen wirken nämlich über den Rollen- und Schalenträger4, das Gelenkvierecks und die Kolbenstange 12 auf den Plungerkolben 17 zurück, so daß sich dieser aus seiner ausgefahrenen Stellung gegen den im Druckraum 20 anstehenden Luftdruck elastisch rückwärts verschiebt. Wegen des relativ großen Luftvolumens innerhalb des Druckraumes 20 und des damit korrespondierenden Hohlraums des Plungerkolbens 17 bleibt dabei wegen der hohen Kompressibilität der Luft eine annähernd konstante Federrate erhalten. Wichtig ist, daß der Luftdruck im Pneumatikzylinder 15 völlig unabhängig vom Arbeitsdruck des Hydraulikzylinders 22 eingestellt und geregelt werden kann, so daß die jeweilige Federrate des Pneumatikzylinders 15 sich bedarfsweise einstellen läßt.

Von Vorteil ist es, daß der Luftverbrauch des Pneumatikzylinders 15 auf Leckageverluste, Druckeinstellungen und gelegentliches Bewegen begrenzt ist, so daß ein wirtschaftlicher Betrieb sichergestellt werden kann.

Es Ist möglich, dem Hydraulikzylinder22 ein sogenanntes Doppelbremsventil zuzuordnen, welches sich für beide Lastrichtungen eignet und dabei als Halteventil dient. Außerdem kann es als Druckbegrenzer für die Hydraulikschläuche dienen und zum gleichmäßigen, ruckfreien Bewegen der Umlenkschale bei über den Hub veränderlicher reduzierter Masse und statischer Hebekraft sowie unterschiedlicher erforderlicher Haltekraft beim Anwickeln des Bandes benutzt werden.

## Patentansprüche

1. Stellvorrichtung für die Andrückrollen (2) von Bandhaspeln in Warmbandstraßen, bei welcher jeder von einem Gelenkgetriebe (5) gestützte und geführte Rollenträger (4) für das Schließen und Öffnen des Andrückrollen-Aggregates relativ zum Wickeldorn (1) durch ein kombiniertes Pneumatik-Hydraulik-Stellgerät (13) betätigbar ist, und bei welcher das Pneumatik-Hydraulik-Stellgerät (13) aus einem hubwegbegrenzten (8) Pneumatikzylinder (15) und einem in dessen Kolbenstange (21) untergebrachten Hydraulikzylinder (22) besteht, wobei die Kolbenstange (12) des Hydraulikzylinders (22) an den Stütz- und Führungsorganen (5, 6, 7) des Rollenträgers (4) angreift (11) und wobei die Druckmittelbeaufschlagung des Pneumatikzylinders (15) und des Hydraulikzylinders (22) unabhängig steuerbar ist, dadurch gekennzeichnet, daß der Kolben (17) des Pneumatikzylinders (15) als Hohlkolben ausgeführt ist und sein den Hydraulikzylinder (22) umgebender Hohlraum mit dem Druckraum (20) des Pneumatikzylinders (15) in Dauerverbindung steht (19).

2. Stellvorrichtung nach Anspruch 1, dadurch gekennzeichnet, daß der Hubweg (18) des Pneumatikzylinders (15) auf den maximalen Ausweichhub für die Andrückrollen (2) begrenzt und der Kolben (17) desselben durch die Druckluft in der ausgefahrenen Stellung abgestützt ist.

3. Stellvorrichtung nach einem der Ansprüche 1 und 2, dadurch gekennzeichnet, daß der Arbeitshub des Hydraulikzylinders (22) größer als der begrenzte Hubweg (18) des Pneumatikzylinders (15) ist und mindestens der Länge des Kolbens (17) entspricht.

4. Stellvorrichtung nach einem der Ansprüche 1 bis 3, dadurch gekennzeichnet, daß der Kolben (27) des Hydraulikzylinders (22) als Differenzialkolben ausgebildet ist und zwei Druckräume (23 und 25) begrenzt.

5. Stellvorrichtung nach einem der Ansprüche 1 bis 4, dadurch gekennzeichnet, daß der Kolben (17) des Pneumatikzylinders (15) ein Plungerkolben mit hohler Kolbenstange (21) ist, wobei die Kolbenstange (21) einen Teil des Hydraulikzylinders (22) bildet.

6. Stellvorrichtung nach einem der Ansprüche 1 bis 5, dadurch gekennzeichnet, daß an jedem Rollenträger (4) eine Umlenkschale (3) befestigt ist.

## Claims

1. Setting device, for the pressure rollers (2) of strip capstans in hot strip rolling mills, in which each roller carrier (4), which is guided and supported by a linkage gear (5), is actuable for the closing and opening of the pressure roller assembly relative to the winding mandrel (1) through a combined pneumatic-hydraulic setting device (13) and in which the pneumatic-hydraulic setting device (13) consists of a pneumatic cylinder (15) limited in stroke travel and of an hydraulic cylinder (22) accomodated in the piston rod (21) thereof, wherein the piston rod (12) of the hydraulic cylinder(22) engages (11) at the support and guide organs (5, 6, 7) of the roller carrier (4) and wherein the pressure medium loadings of the pneumatic cylinder (15) and of the hydraulic cylinder (22) are controllable independently, characterised thereby, that the piston (17) of the pneumatic cylinder (15) is constructed as hollow piston and its hollow space surrounding the hydraulic cylinder (22) stands in permanent communication (19) with the pressure space (20) of the pneumatic cylinder (15).

2. Setting device according to claim 1, characterised thereby, that the stroke travel (18) of the pneumatic cylinder (15) is limited to the maximum withdrawal stroke for the pressure rollers (2) and- the piston (17) of the same is supported in the retracted setting by compressed air.

3. Setting device according to one of the claims 1 and 2, characterised thereby, that the working stroke of the hydraulic cylinder (22) is greater than the limited stroke travel (18) of the pneumatic cylinder (15) and corresponds to at least the length of the piston (17).

4. Setting device according to one of the claims 1 to 3, characterised thereby, that the piston (27) of the hydraulic cylinder (22) is constructed as differential piston and bounds two pressure spaces (23 and 25).

5. Setting device according to one of the claims 1 to 4, characterised thereby, that the piston (17) of the pneumatic cylinder (15) is a plunger piston with hollow piston rod (21), wherein the piston rod (21) forms a part of the hydraulic cylinder (22).

6. Setting device according to one of the claims 1 to 5, characterised thereby, that a deflecting pan (3) is fastened at each roller carrier (4).

## Revendications

1. Dispositif positionneur pour les rouleaux presseurs (2) de bobineuses à feuillard dans des trains de feuillard à chaud, dans lequel chaque porte-rouleau (4), soutenu et guidé par un mécanisme articulé (5) pour la fermeture et l'ouverture du bloc du rouleau presseur, peut être actionné par rapport au mandrin envideur (1) par un appareil positionneur combiné pneumatique-hydraulique (13), et dans lequel l'appareil positionneur pneumatique-hydraulique (13) se compose d'un vérin pneumatique (15) à course limitée (8) et d'un vérin hydraulique (22) logé dans sa tige de piston (21), la tige de piston (12) du vérin hydraulique (22) attaquant (11) les organes de soutien et de guidage (5, 6, 7) du porte-rouleau (4), la sollicitation du vérin pneumatique (15) et du vérin hydraulique (22) par le fluide sous pression pouvant être commandée indépendamment, caractérisé en ce que le piston (17) du vérin pneumatique (15) est conçu sous forme de piston creux, son espace creux qui entoure le vérin hydraulique (22) étant constamment en liaison (19) avec l'enceinte sous pression (20) du vérin pneumatique (15).

2. Dispositif positionneur selon la revendication 1, caractérisé en ce que la course (18) du vérin pneumatique (15) est limitée à la course maximale d'éloignement des rouleaux presseurs (2) et le piston (17) de celui-ci est soutenu dans la position sortie par l'air comprimé.

3. Dispositif positionneur selon l'une des revendications 1 et 2, caractérisé en ce que la course de travail du vérin hydraulique (22) est plus grande que la course limitée (18) du vérin pneumatique (15) et correspond au moins à la longueur du piston (17).

4. Dispositif positionneur selon l'une des revendications 1 à 3, caractérisé en ce que le piston (27) du vérin hydraulique (22) est conçu comme piston différentiel et délimite deux espaces sous pression (23 et 25).

5. Dispositif positionneur selon l'une des revendications 1 à 4, caractérisé en ce que le piston (17) du vérin pneumatique (15) est un piston plongeur à tige de piston creuse (21), la tige de piston (21) formant une partie du vérin hydraulique (22).

6. Dispositif positionneur selon l'une des revendications 1 à 5, caractérisé en ce qu'une coque déflectrice (3) est fixée à chaque porte-rouleau (4).
